# EUROPÄISCHE PATENTSCHRIFT

(11) **EP 1 584 591 B1**
(45) Veröffentlichungstag und Bekanntmachung des Hinweises auf die Patenterteilung: **13.02.2008**
(21) Anmeldenummer: 05004568.1
(22) Anmeldetag: 02.03.2005
(51) Int. Cl.: B65H 45/18

(54) **Kreuzbruchmodul mit aufklappbarem Oberteil**
Folding apparatus with openable top part
Dispositif de pliage avec partie supérieure ouvrable

(30) Priorität: 05.04.2004 DE 202004005361 U
(43) Veröffentlichungstag der Anmeldung: 12.10.2005
(73) Patentinhaber: MASCHINENBAU OPPENWEILER BINDER GmbH & Co. KG, 71570 Oppenweiler (DE)
(72) Erfinder: Beck, Christoph, 71579 Spiegelberg (DE); Tegtmeier, Bodo, 73553 Alfdorf-Pfahlbronn (DE); Dannemann, Georg, 71522 Backnang (DE); Krieger, Eberhard, 71384 Weinstadt-Strümpfelbach (DE)
(74) Vertreter: Hano, Christian

(56) Entgegenhaltungen:
- EP-A- 1 251 095
- US-A- 4 995 600
- US-A- 5 000 432
- US-A- 5 316 280
- US-A- 5 697 880

## Beschreibung

Die Erfindung betrifft ein Kreuzbruchmodul gemäß dem Oberbegriff des Patentanspruchs 1.

Ein solches, z.B. aus der DE 101 19 415 A1oder der EP 1 251 095 A2 bekanntes Kreuzbruchmodul weist anschließend an einen Bogeneinlauf eine Bogenauflageeinrichtung auf, die von mehreren parallel im Abstand zueinander angeordneten Transportbändern gebildet wird, die eine gemeinsame einlaufseitige angetriebene Bandwalze sowie eine dem Einlauf abgewandte Bandwalze umlaufen. Die oberen Trums der Transportbänder bilden eine Transportebene. Ein oberhalb der Transportebene angeordnetes Falzschwert dient zum Einschlagen eines an einem Endanschlag anliegenden Bogens zwischen zwei Falzwalzen, die unterhalb der Bogenauflageeinrichtung angeordnet sind. Der Bogen wird beim Einlaufen zu dem Endanschlag durch eine Niederhalteeinrichtung niedergehalten, die von zwei Walzen umlaufenden Niederhaltebändern gebildet wird.

Alle oben erwähnten Bauelemente des Kreuzbruchmoduls sind am Gestell des Kreuzbruchmoduls befestigt oder gelagert. Wenn ein Wechsel oder eine Reparatur der Falzwalzen oder nachgeordneter Messerwalzen in dem Kreuzbruchmodul erforderlich sind, behindern die Bogenauflageeinrichtung, die Niederhalteeinrichtung, sowie der Endanschlag den Zugang zu den Falzwalzen, so dass ihre Demontage erforderlich ist. Ein Wechsel oder Wartungs- und Reparaturarbeiten an den Falzwalzen sind somit sehr zeitaufwendig.

In der US-A-4 995 600 ist ein Falzmodul beschrieben, das ein umlaufendes Transportband aufweist, dessen oberes Trum eine horizontale Transportebene bildet. Es sind zwei Falzwalzenpaare vorgesehen, wobei jeweils eine Falzwalze jedes Falzwalzenpaares unterhalb und die andere Falzwalze oberhalb des oberen Trums des Transportbandes angeordnet ist. Oberhalb der Transportebene sind zwei verschwenkbare Falzklingen vorgesehen, die bei ihrer Verschwenkung einen entsprechenden, zuvor durch Ablenkungsklappen umgelenkten Falzbogen zwischen zwei Falzwalzen eines Falzwalzenpaares einschlagen.

Die Falzklingen sowie jeweils eine Falzwalze eines Falzwalzenpaares sind in einem ersten oberen Teil des Falzmoduls gelagert, das bezüglich eines unteren Teils verschwenkbar ist, in dem die unteren Falzwalzen und das Transportband vorgesehen sind. Watungsarbeiten werden bei diesem Falzmodul dadurch erschwert, dass die unteren Falzwalzen und auch die Ablenkungsklappen unterhalb des oberen Trums des Transportbande angeordnet sind.

Der Erfindung liegt die Aufgabe zugrunde, mit konstruktiv einfachen Mitteln ein Kreuzbruchmodul zu schaffen, das es ermöglicht, einen Wechsel der Falzwalzen oder Wartungs- und Reparaturarbeiten an den Falzwalzen schnell durchführen zu können.

Diese Aufgabe wird durch ein Kreuzbruchmodul mit den Merkmalen des Patentanspruchs 1 gelöst. Eine vorteilhafte Weiterbildung des erfindungsgemäßen Kreuzbruchmoduls ist Gegenstand des Patentanspruchs 2.

Die konstruktive Ausgestaltung des erfindungsgemäßen Kreuzbruchmoduls ermöglicht es, die Bogenauflageeinrichtung, die Niederhalteeinrichtung, die Endanschlageinrichtung und die Falzschwerteinrichtung, die an dem Rahmen angebracht sind, gleichzeitig nach oben zu verschwenken, so dass die Falzwalzen und ggf. nachgeordnete Messerwalzen von oben ohne Aufwand zugänglich sind, so dass ein Wechsel der Falzwalzen sowie Wartungs- und Reparaturarbeiten an den Falzwalzen schnell und einfach durchgeführt werden können.

Vorteilhafterweise wird die Bogenauflageeinrichtung von mehreren parallel im Abstand zueinander angeordneten, endlosen Transportbändern gebildet, die eine einlaufseitige Bandwalze und eine dem Einlauf abgewandte Bandwalze umlaufen, die quer zur Einlaufrichtung angeordnet sind, wobei die Schwenkachse durch die Walzenachse der einlaufseitigen Bandwalze verläuft. Dies ermöglicht es, den Rahmen um die einlaufseitige Bandwalze zu verschwenken, weshalb die beiden Bandwalzen sowie die Transportbänder ihre Zuordnung während der Verschwenkung beibehalten können.

Ein Ausführungsbeispiel der Erfindung wird nachstehend anhand der beigefügten Figur beschrieben, die eine schematische Darstellung der Hauptelemente eines erfindungsgemäßen Kreuzbruchmoduls zeigt.

Das Kreuzbruchmodul 10 weist wie das aus der DE 101 19 415 A1 bekannte Kreuzbruchmodul mehrere parallel in seitlichem Abstand zueinander angeordnete Transportbänder 12 auf, die eine bogeneinlaufseitige, angetriebene Bandwalze 14 und eine dem Einlauf abgewandte Bandwalze 16 umlaufen. Die oberen Trums 13 der nebeneinander angeordneten Transportbänder 12 liegen in einer Transportebene TE. Oberhalb der Transportebene TE ist eine Niederhaltereinrichtung 18 angeordnet, durch die ein in Bogenlaufrichtung B einlaufender Bogen niedergehalten wird, bis er an einem in Bogenlaufrichtung B verstellbaren Endanschlag 24 anschlägt. Die Niederhalteeinrichtung 18 wird von wenigstens zwei in seitlichem Abstand parallel zueinander angeordneten, sich in Bogenlaufrichtung B erstreckenden Niederhalterleisten 20 gebildet, an deren Unterseite Bürsten 22 angeordnet sind, die den einlaufenden Bogen niederhalten und auch eine seitliche Verschiebung des einlaufenden Bogens verhindern. In der Mitte des Kreuzbruchmoduls 10 ist oberhalb der Transportebene TE ein sich in Bogenlaufrichtung B erstreckendes Falzschwert 26 angeordnet, durch das ein Bogen durch die Transportebene TE hindurch zwischen ein Falzwalzenpaar 28 eingeschlagen wird, durch die der Bogen gefalzt wird. Anschließend an das Falzwalzenpaar 28 kann ein Messerwalzenpaar (nicht gezeigt) angeordnet sein.

Die Bandwalzen 14, 16, die Niederhalterleisten 20, der Endanschlag 24 sowie das Falzschwert 26 sind an einem Rahmen (nicht gezeigt) angebracht, der an seinem einlaufseitigen Ende an einem Gestell (nicht gezeigt) verschwenkbar gelagert ist. Der Rahmen ist zusammen mit den Bandwalzen 14, 16, den Transportbändern 12, der Niederhaltereinrichtung 18, dem Endanschlag 24 und dem Falzschwert 26 um die Schwenkachse 30, die durch die Walzenachse der einlaufseitigen Bandwalze 14 verläuft, nach oben in die mit gestrichelten Linien dargestellte Stellung aufklappbar. Die Falzwalzen 28 sind an dem Gestell des Kreuzbruchmoduls 10 gelagert und werden nicht zusammen mit dem Rahmen verschwenkt. Nach dem Aufklappen sind die Falzwalzen 28 von oben leicht zugänglich, so dass ein Wechsel der Falzwalzen 28 oder Wartungs- und Reparaturarbeiten an den Falzwalzen 28 mit wenig Aufwand durchgeführt werden können.

## Patentansprüche

1. Kreuzbruchmodul für eine Falzmaschine, mit einem Gestell, in dem
- eine Bogenauflageeinrichtung (12), auf der ein einlaufender Bogen in einer Transportebene zu Aufliegen kommt,
- eine oberhalb der Bogenauflageeinrichtung (12) angeordnete Niederhaltereinrichtung (18) zum Niederhalten eines einlaufenden Bogens,
- eine Endanschlageinrichtung (24), an der ein einlaufender Bogen mit seiner voreilenden Kante zum Anliegen kommt,
- eine oberhalb der Bogenauflageeinrichtung (12) angeordnete Falzschwerteinrichtung (26), und
- ein unter der Bogenauflageeinrichtung (12) der Falzschwerteinrichtung (24) gegenüberliegend angeordnetes Falzwalzenpaar (28) angeordnet sind,
**dadurch gekennzeichnet, dass**
die Bogenauflageeinrichtung (12), die Niederhalteeinrichtung (18), die Endanschlageinrichtung (24) und die Falzschwerteinrichtung (26) an einem Rahmen angebracht sind, der an dem Gestell um eine Schwenkachse (30) nach oben verschwenkbar gelagert ist.

2. Kreuzbruchmodul nach Anspruch 1, **dadurch gekennzeichnet, dass** die Bogenauflageeinrichtung von mehreren parallel im Abstand zueinander angeordneten, endlosen Transportbändern (12) gebildet wird, die eine einlaufseitige Bandwalze (14) und eine dem Einlauf abgewandte Bandwalze (16) umlaufen, die quer zur Einlaufrichtung (P) angeordnet sind, wobei die Schwenkachse (30) durch die Walzenachse der einlaufseitigen Bandwalze (14) verläuft.

## Claims

1. A right-angle folding module for a folding machine having a mount in which there are arranged
- sheet support means (12), on which an incoming sheet comes to lie in a transporting plane,
- holding-down means (18) disposed above the sheet support means (12) for holding down an incoming sheet,
- end stop means (24), on which an incoming sheet comes to abut with its leading edge,
- folding knife means (26) disposed above the sheet support means (12), and
- a pair of folding rollers (28) disposed below the sheet support means (12) and opposed to the folding knife means (24),
**characterized in that**
the sheet support means (12), the holding-down means (18), the end stop means (24) and the folding knife means (26) are mounted on a frame supported on the mount in an upwardly pivotable manner about a pivot axis (30).

2. A right-angle folding module according to claim 1, **characterized in that** the sheet support means is formed by a plurality of parallelly spaced endless transport belts (12) running around a belt roller (14) on the inlet side and a belt roller (16) remote from the inlet, which are disposed transversely to the running-in direction (P), the pivot axis (30) extending through the roller axis of the band roller (14) on the inlet side.

## Revendications

1. Module de pliage en croix pour une machine de pliage, comprenant un bâti, dans lequel sont disposés
- un dispositif de support de feuille (12), sur lequel une feuille entrant vient reposer dans un plan de transport,
- un dispositif presse-feuille (18) disposé au-dessus du dispositif de support de feuille (12) pour presser une feuille entrante,
- un dispositif de butée finale (24), sur lequel une feuille entrant vient s'appliquer avec son arête avant,
- un dispositif de lame de pliage (26) disposé au-dessus du dispositif de support de feuille (12), et
- une paire de cylindres plieurs (28) disposée sous le dispositif de support de feuille (12) en face du dispositif de lame de pliage (24),
**caractérisé en ce que**
le dispositif de support de feuille (12), le dispositif presse-feuille (18), le dispositif de butée finale (24) et le dispositif de lame de pliage (26) sont placés sur un cadre qui est logé sur le bâti de façon à pouvoir basculer autour d'un axe de pivotement (30) vers le haut.

2. Module de pliage en croix selon la revendication 1, **caractérisé en ce que** le dispositif de support de feuille est formé par plusieurs bandes de transport (12) continues et disposées parallèlement entre elles à distance les unes des autres, qui entourent un cylindre de bande (14) côté entrée et un cylindre de bande (16) opposé à l'entrée, lesquels cylindres sont disposés transversalement au sens d'entrée (P), l'axe de pivotement (30) passant par l'axe du cylindre de bande (14) côté entrée.
